# EUROPÄISCHE PATENTANMELDUNG

(11) **EP 1 535 850 A1**
(43) Veröffentlichungstag der Anmeldung: **01.06.2005**
(21) Anmeldenummer: 04028212.1
(22) Anmeldetag: 27.11.2004
(51) Int. Cl.: B65D 23/06, B65D 23/08

(54) **Flaschenlatz**

(30) Priorität: 27.11.2003 DE 20318418 U
(71) Anmelder: Rütters, Dirk, 47799 Krefeld (DE); Pasch, Oliver, 47803 Krefeld (DE)
(72) Erfinder: Rütters, Dirk, 47799 Krefeld (DE); Pasch, Oliver, 47803 Krefeld (DE)
(74) Vertreter: Pasch, Oliver

(57) **Zusammenfassung**

Flaschenserviette (BIB), gekennzeichnet durch ein flächenartiges Gebilde unterschiedlichster Materialen, welches sich als leicht handbarer feuschtigkeitsabsorbierender einer Flasche angepasster Tropfschutz darstellt, der entgegen der bisher üblichen Handhabung zugleich den Einsatz als dekoratives Werbemittel ermöglicht.

## Beschreibung

Schürzen und Lätze (=engl. "bib") sowie Servietten verschiedenster Art und Materialien sind bekannt. Eine Flaschenschürze in der hier dargelegten Form ist soweit nicht bekannt.

Im privaten Bereich, aber vornehmlich beim gewerblichen Catering und in der Gastronomie, wurde das Problem bislang so gehandhabt, dass eine handelsübliche Serviette in bestimmter Weise gefaltet und anschließend als Feuchtigkeits- bzw. Tropfschutz um den Flaschenhals gelegt oder gebunden wurde.

Aufgabe der vorliegenden Erfindung ist es, dass ein feuchtigkeitsabsorbierendes, elastisches Gebilde als Tropfschutz ohne größeren Aufwand auf einen Flaschenhals aufgebracht werden kann.

Der "BIB" ist einfach in der Herstellung und Anwendung und bietet darüber hinaus insbesondere die Möglichkeit der Beschriftung/Gestaltung bzw. Kennzeichnung der damit ausgestatteten Flasche. Dies ist insbesondere durch Druck, Stickerei, Beflockung oder durch die farbliche Auswahl des Materials möglich.

Der "BIB" besteht vorzugsweise aus waschbaren Materialien, also Leinen und Baumwolle. Als weitere Materialien kommen auch saugfähiges Papier als auch synthetische Materialien (z.B. Mikrofaser) in Betracht. Der "BIB" ist somit vorzugsweise für die Wiederverwendung bestimmt.

Der "BIB" ist ein ästhetisch ansprechender und dekorativer Flaschenlatz, der insbesondere das elegante Darbieten/Präsentieren und Servieren gekühlter Flaschen - insbesondere den Ausschank von Champagner, Prosecco, Cava, Sekt sowie anderer Flaschenprodukte - erleichtern soll.

Neben der oben beschriebenen benutzerfreundlichen Anwendbarkeit im Servicebereich ist der "BIB" weiter geeignet sowohl als Accessoire/Präsent als auch mögliches Werbemittel zur Marketingunterstützung, z.B. für Cateringfirmen, Champagner- bzw. der Weinerzeuger etc.

## Patentansprüche

1. Flaschenlatz ("BIB"), **gekennzeichnet durch** ein flächenartiges Gebilde zum Aufbringen auf einen Flaschenhals (vgl. Abbildung 3)

2. "BIB" nach Anspruch 1, **dadurch gekennzeichnet, dass** die Fläche des Gebildes vorzugsweise aus elastischen und feuchtigkeitsabsorbierenden Materialen, insbesondere Leinen, Baumwolle, Papier, Mikrofasern oder sonstigen synthetischen Fasern besteht (vgl. Abbildung 3)

3. "BIB" nach Anspruch 1 und 2, **dadurch gekennzeichnet, dass** das die Oberfläche außenseitig wahlweise durch Sticken, Pflocken, Drucken bearbeitet oder neutral gehalten wird (vgl. Abbildung 1, 2)

4. "BIB" nach Anspruch 1 bis 3, **dadurch gekennzeichnet, dass** das verwendete Material vorzugsweise reinigungsfähig und somit wieder verwendbar ist.

5. "BIB" nach Anspruch 1 bis 4, **dadurch gekennzeichnet, dass** die Materialfläche vorzugsweise an den Längsseiten unten breit nach oben konisch oval verengend zulaufen (vgl. Abbildung 1, 2)

6. "BIB" nach Anspruch 1 bis 5, **dadurch gekennzeichnet, dass** die Fläche im oberen ovalen Bereich vorzugsweise eine Aussparung zeigt, zum Aufbringen auf einen Flaschenhals (vgl. Abbildung 1,2)

7. "BIB" nach Anspruch 1 bis 6, **dadurch gekennzeichnet, dass** dieser sich nach dem Aufbringen auf den Flaschenhals wie eine Art Mantel um den Flaschenkörper legt, vorzugsweise so, dass dieser nicht vollständig umschlossen wird, damit die Sichtbarkeit des Etiketts möglich bleibt (vgl. Abbildung 3)

8. "BIB" nach Anspruch 1 bis 7, **dadurch gekennzeichnet, dass** dieser vorzugsweise zum Aufbringen auf handelsübliche Flaschenkörper, insbesondere Champagner-, Sekt-, Cava-, Prosecco-, Schaumwein- und Weinflaschen geeignet ist (vgl. Abbildung 3)
